# EUROPÄISCHE PATENTSCHRIFT

(11) **EP 0 437 557 B1**
(45) Veröffentlichungstag und Bekanntmachung des Hinweises auf die Patenterteilung: **18.05.1994**
(21) Anmeldenummer: 90909678.6
(22) Anmeldetag: 05.06.1990
(51) Int. Cl.: E02F 3/40, E02F 3/76, E02F 3/815, E02F 3/96, E02F 9/22, E01C 19/15

(54) **PLANIERSCHAUFEL**
TRENCHING SHOVEL
PELLE TRANCHANTE

(30) Priorität: 07.06.1989 DE 3918600
(43) Veröffentlichungstag der Anmeldung: 24.07.1991
(73) Patentinhaber: LANGHORST, Heinz, D-27243 Harpstedt (DE)
(72) Erfinder: LANGHORST, Heinz, D-27243 Harpstedt (DE)
(74) Vertreter: Möller, Friedrich, Dipl.-Ing.
(86) Internationale Anmeldenummer: EP9000884
(87) Internationale Veröffentlichungsnummer: WO9015196

(56) Entgegenhaltungen:
- DE-A- 3 626 454
- FR-A- 2 448 002
- US-A- 3 837 516
- US-A- 4 044 843

## Beschreibung

Die Erfindung betrifft eine Planierschaufel zur Anordnung an einem Fahrzeug (Radlader, Raupe etc.) gemäß dem Oberbegriff des Anspruchs 1.

Bei der Herstellung einer Pflasterung muß nach dem Verdichten des Bodens eine ebene (Sand-)Fläche geschaffen werden - das sogenannte Planum. Auf diesem werden die zur Bildung der Pflasterung dienenden Pflastersteine verlegt. Während letzteres heutzutage im allgemeinen von Hand geschieht, erfolgt die Herstellung des Planums, das einen erheblichen Kostenaufwand an der Pflasterung darstellt, vorzugsweise maschinell.

Es ist bekannt, mit einer an ein entsprechendes Fahrzeug, beispielsweise einem Radlader oder einer Raupe, montierten Planierschaufel das Planum herzustellen. Eine solche übliche Planierschaufel erlaubt jedoch nur die Aufnahme von Erde bei der Vorausfahrt, nicht aber bei einer Rückwärtsfahrt. Diese ist bei der Herstellung eines Planums notwendig, damit die Fahrspuren des Fahrzeugs das Planum nicht wieder zerstören. Daher kann mit einfachen Planierschaufeln der Boden in der Rückwärtsfahrt nur glattgestrichen, nicht aber abgezogen werden.

Eine das Abziehen des Planums bei zurückfahrendem Fahrzeug ermöglichende Planierschaufel ist bekannt aus der DE-A-36 26 554. Hier ist das Schaufelschild schwenkbar an einem fest stehenden Schaufelkörper gelagert. Das Schaufelschild kann dadurch je nach Fahrtrichtung zur Vorder- und Hinterkante des Schaufelbodens am Schaufelkörper bewegt werden, wodurch auch bei der Rückwärtsfahrt (bei zur Vorderseite des Schaufelbodens geschwenktem Schaufelschild) zum Abziehen des Planums überschüssige Erde aufgenommen werden kann. Die Führung des Schaufelschildes beim Verschwenken gegenüber dem Schaufelboden erfolgt bei dieser bekannten Planierschaufel durch zwei Langlochpaare, die jeweils gegenüberliegend senkrecht und waagerecht in bezug auf die Ebenen des Schaufelsbodens verlaufen und in den daran angrenzenden (aufrechten) Schaufelseitenwänden angeordnet sind. In diese Langlochpaare greifen entsprechende Zapfen an den Seitenflächen des Schaufelschildes ein. Nachteilig hat sich hierbei erwiesen, daß die geradlinig verlaufenden, horizontalen Langlöcher, die wegen der Parallelführung der Unterkante des Schaufelschildes zum Schaufelboden ziemlich weit unten an der Planierschaufel angebracht werden müssen, ständig mit der abgezogenen Erde in Berührung kommen und wegen der bekanntermaßen stark abrasiven Eigenschaften der Erde rasch verschleißen. Darüber hinaus kann durch die unteren Langlöcher Erde seitlich aus der Planierschaufel heraustreten und auf das bereits abgezogene Planum gelangen.

Aus der US-A 3 837 516 ist eine Planierschaufel mit feststehenden Seitenwänden und einem ebenen Schaufelboden sowie einem schwenkbaren Schaufelschild bekannt. Das Schaufelschild besteht aus zwei Teilen, die durch ein Scharnier miteinander verbunden sind. Der obere Teil des Schaufelschilds ist gelenkig an den Schaufelseitenwänden gelagert. Durch ein Verschwenken des unteren Teils des Schaufelschilds gegenüber dem oberen Teil desselben kann die untere Kante des unteren Teils auf dem ebenen Schaufelboden entlanggleiten. Führungspunkte des Schaufelschilds in den Schaufelseitenteilen sind nicht vorhanden. Diese bekannte Planierschaufel hat den Nachteil, daß das Scharnier zur Verbindung der Teile des Schaufelschilds mit Sand in Berührung kommt und deshalb leicht verschleißt. Darüber hinaus läßt diese bekannte Planierschaufel nur eine Arbeitsrichtung zu. Bei einer Zurückbewegung des Schaufelschilds wird nämlich infolge der V-förmigen Relativanordnung der beiden Teile des Schaufelschildes die untere Kante des unteren Teils durch den in der Planierschaufel vorhandenen Sand oder dergleichen vom Schaufelboden abgehoben. Der untere Teil des Schaufelschilds gleitet dabei wirkungslos über den Sand der Planierschaufel hinweg.

Hiervon ausgehend liegt der Erfindung die Aufgabe zugrunde, eine Planierschaufel zu schaffen, die verschleißunanfällig ist und die Schaffung eines exakten (sauberen) Planums ermöglicht.

Zur Lösung dieser Aufgabe weist die erfindungsgemäße Planierschaufel die Merkmale des Anspruchs 1 auf. Durch die Anordnung der Führungspunkte im oberen Bereich der Schaufelseitenteile ist die untere Hälfte des Schaufelschildes, die hauptsächlich mit Sand in Berührung kommt, frei von eventuellem Verschleiß unterliegenden, gleitenden Teilen. Damit trotz der im Vergleich zum Stand der Technik hochgesetzten Führungspunkte ein Entlanggleiten der Unterseite des Schaufelschildes mit etwa gleichem Abstand von dem Schaufelboden in sämtlichen Schwenkpositionen gewährleistet ist, verlaufen weiterhin die Führungspunkte entlang eines mit den Enden zum Schaufelboden weisenden und mit einem entsprechenden Radius versehenen Bogenabschnitts.

Vorzugsweise ist jedem Führungspunkt ein Führungshebel zugeordnet, der mit einem Ende schwenkbar an einem mit der jeweiligen Seitenfläche der Planierschaufel verbundenen Zapfen gelagert ist und am anderen Ende drehbar einem festen Drehpunkt an der entsprechenden Schaufelseitenwand zugeordnet ist. Der Abstand der Zapfen am Schaufelschild gegenüber den Drehpunkten an den Schaufelseitenteilen ist dabei derart gewählt, daß die Führungspunkte eine einen entsprechenden Radius aufweisende Bahn entlang eines Kreisbogens während der Verschwenkung des Schaufelschildes abfahren und dadurch die Unterkante des Schaufelschildes stets an dem ebenen Schaufelboden entlangbewegt wird.

Alternativ ist es denkbar, jeweils einen Zapfen an gegenüberliegenden Seitenwänden des Schaufelschildes in mit entsprechendem Radius versehenen kreisbogenförmigen Langlöchern in den Schaufelseitenwänden zu führen. Auch hierdurch ist eine Parallelführung der Unterkante des Schaufelschildes zum ebenen Schaufelboden gewährleistet.

Gemäß einer bevorzugten Weiterbildung der erfindungsgemäßen Planierschaufel sind die oberen, vertikal verschiebbaren Lagerpunkte des Schaufelschildes an den Schaufelseitenwänden mit drehbaren Gleitstücken versehen, die zwischen parallelen, aufrechten Gleitflächen an den Schaufelseitenflächen auf- und abgleiten. Es erübrigen sich auf diese Weise die beim Stand der Technik erforderlichen oberen, vertikal gerichteten Langlöcher in den Schaufelseitenwänden. Außerdem lassen sich die Gleitstücke aus Materialien mit guten Notlaufeigenschaften herstellen, beispielsweise Polytetrafluoräthylen. Diese laufen auch ohne Schmierung leicht und zuverlässig. Darüber hinaus lassen sich die separaten Gleitstücke, die üblicherweise aus einem im Vergleich zu den an den Schaufelseitenwänden angebrachten Gleitflächen leichter verschleißenden Material bestehen, im Verschleißfalle einfach auswechseln.

Schließlich verfügt die Planierschaufel nach einer bevorzugten Weiterbildung über einen Geräteträger, mit dem der Schaufelkörper mit dem Schaufelschild kippbar verbunden ist. Zweckmäßigerweise ist der Schaufelkörper mit dem Schaufelschild in bezug auf eine aufrechte bzw. geneigte Querebene gegenüber dem Geräteträger um eine senkrechte (mittige) Drehachse der Querebene verkippbar. Auf diese Weise kann der Schaufelkörper mit dem Schaufelschild so verkippt werden, daß der Schaufelboden quer zur Abzielrichtung gegenüber dem Fahrzeug (Radlader, Raupe etc.) verschwenkt werden kann zur Bildung eines schrägen Planums gegenüber dem abzuziehenden Boden.

Zwei bevorzugte Ausführungsbeispiele der erfindungsgemäßen Planierschaufel werden nachfolgend anhand der Zeichnung näher erläutert. In dieser zeigen:
- Fig. 1: eine perspektivische Darstellung einer Hälfte des ersten Ausführungsbeispiels der Planierschaufel,
- Fig. 2: eine Seitenansicht der Planierschaufel gemäß der Fig. 1,
- Fig. 3: eine teilweise geschnittene Rückansicht der Planierschaufel gemäß den Fig. 1 und 2,
- Fig. 4: ein zweites Ausführungsbeispiel der Planierschaufel in einer teilperspektivischen Ansicht entsprechend der Fig. 1, und
- Fig. 5: eine Seitenansicht der Schaufel gemäß der Fig. 4.

Bei den hier gezeigten Schaufeln handelt es sich um Planierschaufeln zum Anbau an ein nicht gezeigtes Baufahrzeug, beispielsweise einen Radlader, einer Raupe, einen Gabelstapler oder dergleichen. Die Schaufeln eignen sich besonders zum Abziehen eines Planums für Pflasterungen, können aber auch wie übliche Planierschaufeln zu Erdbewegungs-, Lade- und ähnlichen Arbeiten benutzt werden.

Die Planierschaufeln setzen sich zusammen aus einem an entsprechende Hubarme des Baufahrzeugs ankuppelbaren Geräteträger 10, einem Schaufelschild 16 und einem Schaufelkörper. Letzterer verfügt über einen ebenen Schaufelboden 11 und zwei an gegenüberliegenden Schmalseiten desselben angeordnete, aufrechte Schaufelseitenwände 12, die nach oben gegenüber dem Schaufelboden 11 vorstehen. Der Schaufelboden 11 ist an der Unterseite 13 demnach ebenflächig ausgebildet. Die oberen, freien Randbereiche 14 der beiden Schaufelseitenwände 12 sind verbunden durch einen parallel zum Schaufelboden 11 verlaufenden Querholm 15. Auf diese Weise verfügt der Schaufelkörper über eine rahmenartige Grundgestalt. Zwischen den beiden Schaufelseitenwänden 12 ist das Schaufelschild 16 um eine obenliegende, parallel zum Querholm 15 verlaufende Drehachse 17 gelagert.

Bei der Planierschaufel gemäß dem ersten Ausführungsbeispiel der Erfindung (Figuren 1 bis 3) erfolgt die Lagerung des Schaufelschildes 16 zwischen den beiden Schaufelseitenwänden 12 an zwei der Drehachse 17 zugeordneten, obenliegenden Schwenkpunkten 18 und zwei darunterliegenden Führungspunkten 19. Die Schwenkpunkte 18 und die Führungspunkte 19 sind verteilt auf die gegenüberliegenden Seitenflächen 20 des Schaufelschildes 16 (Fig. 3). Erfindungsgemäß sind die beiden Führungspunkte 19 etwas oberhalb einer (gedachten) horizontalen Mittelachse des Schaufelschildes 16 angeordnet.

Die beiden gleich ausgebildeten Schwenkpunkte 18 sind einerseits gebildet aus jeweils ein etwa quaderförmiges Gleitstück 21 aus Kunststoff, insbesondere Polytetrafluorethylen, das um einen seitlich gegenüber der entsprechenden Seitenfläche 20 des Schaufelschildes 16 vorstehenden (zylindrischen) Zapfen 22 drehbar ist und andererseits zwei zu gegenüberliegenden aufrechten Seiten des Gleitstücks 21 korrespondierende, aufrechte Gleitflächen 23, die mit dem Schaufelschild 16 verbunden sind. Im gezeigten Ausführungsbeispiel sind aus Stabilitätsgründen die Gleitflächen 23 an ihren unteren Rändern durch einen quergerichteten Steg 24 miteinander verbunden (Fig. 5). Die Anordnung der Gleitflächen 23 und des entsprechenden Stegs 24 ist im gezeigten Ausführungsbeispiel derart getroffen, daß diese mit der Außenseite der jeweiligen Schaufelseitenwand 12 verbunden sind, indem sie einen entsprechenden rechteckförmigen Ausschnitt 25 in der Schaufelseitenwand 12 rahmenartig umgeben und in diesem (aufrechten) Rahmen das jeweilige Gleitstück 21 mit dem Schaufelschild 16 auf- und abbewegbar sind. Die obere Drehachse 17 am Schaufelschild 16, in deren Verlängerung sich die Zapfen 22 und die Gleitstücke 21 befinden, bewegt sich dementsprechend mit auf und ab (in der Fig. 2 strichpunktiert dargestellt).

Erfindungsgemäß bewegen sich die Führungspunkte 19 beim Verschwenken des Schaufelschildes 16 von der Vorderkante 25 des Schaufelbodens 11 zur Rückkante 26 desselben auf einer gebogenen Bahn, nämlich einer Kreisbahn (Fig. 2). Diese kommt beim gezeigten Ausführungsbeispiel der Schaufel dadurch zustande, daß mit Abstand unterhalb der Zapfen 22 für die Schwenkpunkte 18 ein weiterer Zapfen 27 vorstehend mit jeder Seitenfläche 20 des Schaufelschildes 16 verbunden ist. Auf jedem Zapfen 27 gelagert ist drehbar ein Ende eines länglichen Führungshebels 28. Das den Zapfen 27 gegenüberliegende Ende des Führungshebels 28 ist drehbar verbunden mit einem festen Lagerpunkt, nämlich einem weiteren Zapfen 29, der an der Außenseite der jeweiligen Schaufelseitenwand 12 befestigt ist. Auf diese Weise wird beim Verschwenken des Schaufelschildes 16 aus der Vertikalen der ebenfalls vertikalgerichtete Führungshebel 28 (Fig. 2) entgegengesetzt verschwenkt zum Schaufelschild 16, wodurch der vertikale Abstand zwischen den Zapfen 27 und 29 gegenüber dem in der vertikalen Position des Führungshebels 28 verkürzt wird und um diesen Betrag die Drehachse 17 mit den Gleitstücken 21 in den Schwenkpunkten 18 nach unten wandert (strichpunktiert angedeutete Position in der Fig. 2). Der Betrag dieses Vertikalversatzes entspricht der Verkürzung des vertikalen Abstandes zwischen der Drehachse 17 und der Unterkante 30 des Schaufelschildes 16 im verschwenkten Zustand desselben. Dadurch wird die Unterkante 30 des Schaufelschildes 16 über den gesamten Schwenkbereich parallel zum ebenen Schaufelboden 11 geführt, und zwar mit geringfügigem Abstand von demselben oder leichter Anlage daran.

Die vorstehend geschilderte Kinematik an den Führungspunkten 19 wird durch eine bestimmte Länge der beiden gleich ausgebildeten Führungshebel 28 erreicht. Der Abstand zwischen den Zapfen 27 zur Bildung der Führungspunkte 19 und den fest an den Schaufelseitenwänden 12 angeordneten Zapfen 29 ist nämlich derart gewählt, daß die Führungspunkte 19 auf einer gestrichelt in der Fig. 2 dargestellten Kreisbogenbahn sich entlangbewegt, wodurch die Unterkante 30 des Schaufelschildes 16 am geraden Schaufelboden 11 entlanggleitet bzw. einen nahezu konstanten, geringen Abstand zum Schaufelboden 11 aufweist.

Die Führungshebel 28 befinden sich außerhalb des Schaufelkörpers, sind nämlich den Außenseiten der Schaufelseitenwände 12 zugeordnet (Fig. 3). Dementsprechend ragen die zur Bildung der Führungspunkte 19 dienenden Zapfen 27 an den Seitenflächen 20 des Schaufelschildes 16 durch eine entsprechende Freimachung 31 in der ihnen zugeordneten Schaufelseitenwand 12 hindurch, so daß sie gegenüber den Außenseiten der Schaufelseitenwände 12 - wie die daran befestigten Zapfen 29 - vorstehen, um durch die Führungshebel 28 verbunden zu werden. Die Freimachungen 31 sind hier als gebogenen Langlöcher ausgebildet, deren Radius etwa dem Abstand der Zapfen 27 zu den Zapfen 29 entspricht. Dabei sind die Abmessungen der Freimachungen 31 jedoch derart getroffen, daß die Zapfen 27 bzw. die diesen umgebenden Lagerbuchsen der Führungshebel 28 nicht in Kontakt mit den Freimachungen 31 treten können. Alternativ ist es auch denkbar, zur einfacheren Herstellung die Freimachungen als entsprechend groß bemessene Rechtecke oder Kreise auszubilden.

Das Verschwenken des Schaufelschildes 16 gegenüber dem Schaufelkörper erfolgt durch zwei Druckmittelorgane, nämlich doppeltwirkende Hydraulikzylinder 32. Jeweils ein Hydraulikzylinder 32 ist von der Innenseite her einer Schaufelwand 12 zugeordnet. Dazu ist ein freies Ende jeder Kolbenstange 33 bei einem festen Gelenkpunkt 34 mit einer entsprechenden Schaufelseitenwand 12 verbunden, und zwar einem Endbereich desselben auf der zum Geräteträger 10 weisenden Rückseite des Schaufelschildes 16. Die Enden der Zylinder 36 sind dagegen an einem Schwenkpunkt 37 mit der Rückseite des Schaufelschildes 16 etwa auf der Höhe der Führungspunkte 19 verbunden. Auf diese Weise kann durch das Ein- und Ausfahren der fest am Schaufelkörper befestigten Hydraulikzylinder 32 das Schaufelschild 16 gegenüber dem Schaufelkörper verschwenkt werden zur Vorderkante 25 bzw. Rückkante 26 des ebenen Schaufelbodens 11 hin (Fig. 2).

Der Geräteträger 10 wiederum ist schwenkbar mit dem Schaufelkörper verbunden, indem die Enden seiner parallelen Querholme 38 bzw. 39, die durch mehrere quergerichtete Stege 40 miteinander verbunden sind, in Gleitführungen 41 bzw. 42 an den gegenüberliegenden Schaufelseitenwänden 12 einerseits und dem Querholm 15 zur Verbindung der oberen Randbereiche der Schaufelseitenwände 12 andererseits verschieblich gelagert sind. Die Gleitführungen 41 bzw. 42 bestehen aus jeweils parallelen, aufrechten Führungswangen 43, die fest mit den Schaufelseitenwänden 12 bzw. dem Querholm 15 des Schaufelkörpers verbunden sind. Dazwischen sind die Endbereiche der Querholme 38 bzw. 39 des Geräteträgers 10 auf- und abbewegbar gelagert, wobei zur Bildung leicht laufender Gleitflächen gegenüberliegende aufrechte Seiten der Endbereiche der Querholme 38, 39 mit an den Führungswangen 43 anliegenden Gleitplatten 44 aus Kunststoff, beispielsweise Polytetrafluorethylen, versehen sind. Durch diese Lagerung des Geräteträgers 10 am Schaufelkörper ist es möglich, diesen um eine senkrechte Mittelachse 45 gegenüber der durch die vier Gleitführungen 41, 42 aufgespannten (vertikalen) Ebene zu verkippen. Auf diese Weise ist der Schaufelboden 11 quer zur Planierrichtung aus der Horizontalen herausschwenkbar.

Das Verschwenken des Schaufelkörpers mit dem Schaufelschild 16 gegenüber dem Geräteträger 10 erfolgt wiederum durch zwei Druckmittelorgane, nämlich Hydraulikzylinder 46. Diese sind annähernd aufrecht mit parallelem Abstand einerseits mit dem langen Querholm 38 des Geräteträgers 10 und andererseits mit dem Querholm 15 am Schaufelkörper verbunden. Dieses erfolgt derart, daß die Enden der Zylinder 47 gelenkig an den über den (kurzen) Querholmen 39 vorstehenden Endbereichen des (langen) Querholms 38 angelenkt sind, während die Enden der Kolbenstangen 48 ebenfalls gelenkig mit den gegenüber den (kurzen) Querholmen 39 vorstehenden Endbereichen des Querholms 15 zwischen den Schaufelseitenwänden 12 verbunden sind (Fig. 1). Auf diese Weise kann durch gleichmäßiges, aber gegensinniges Betätigen der Hydraulikzylinder 46 der Schaufelkörper mit dem Schaufelschild 16 gegenüber dem Geräteträger 10 um die Mittelachse 45 verdreht werden.

Das zweite Ausführungsbeispiel der Planierschaufel unterscheidet sich von dem vorstehend beschriebenen durch anders ausgebildete Führungspunkte 49 (Fig. 4 und 5). Ansonsten entspricht die Planierschaufel dieses Ausführungsbeispiels derjenigen des ersten Ausführungsbeispiels, so daß insoweit auf die vorstehenden Erläuterungen Bezug genommen wird und für gleiche Teile gleiche Bezugsziffern verwendet werden.

Die Führungspunkte 49 sind ebenfalls im Bereich oberhalb der Mitte des Schaufelschildes 16 angeordnet. Sie verfügen auch über gegenüber den Seitenflächen 20 des Schaufelschildes 16 hervorstehende Zapfen 50, die jedoch nicht an Führungshebel, sondern lediglich einem entsprechenden kreisbogenförmigen Langloch 51 in der jeweiligen Schaufelseitenwand 12 geführt sind. Dazu sind die kreispunktförmigen Langlöcher 51 in der Breite korrespondierend zum Durchmesser der Zapfen 50 bemessen, so daß diese mit geringfügigem Spiel hierin entlanggleiten können. Die kreispunktförmigen Langlöcher 51 sind mit ihren konvexen Seiten zu den Schwenkpunkten 18 gerichtet in den Schaufelseitenwänden 12 angeordnet. Die gleich großen Radien der Langlochmitten 52 beider Langlöcher 51 sind so gewählt, daß in jeder beliebigen Schwenkposition des Schaufelschildes 16 dessen Unterkante 30 einen gleichbleibenden Abstand zum Schaufelboden 11 aufweist bzw. an der Innenseite desselben entlanggleitet (Fig. 4 und 5).

Die Planierschaufeln beider Ausführungsbeispiele können an ihrer Unterkante mit einer auswechselbaren Gleitschiene versehen sein, die geleitet von den Führungspunkten 19 beim Verschwenken des Schaufelschildes 16 mit gleichbleibendem, geringem Abstand oder leicht anliegend an der Innenseite des Schaufelbodens 11 entlanggleitet.

## Patentansprüche

1. Planierschaufel zur Anordnung an einem Fahrzeug (Radlader, Raupe etc.), mit einem gegenüberliegende, aufrechte Schaufelseitenwände (12) aufweisenden ebenen Schaufelboden (11) und mit einem Schaufelschild (16), das an auf- und abbeweglichen Schwenkpunkten (18) und zwei darunterliegenden verschieblichen Führungspunkten (19; 49) zwischen den Schaufelseitenwänden (12) in Richtung auf die Vorderkante bzw. die Hinterkante des Schaufelbodens (11) derart hin- und herbewegbar gelagert ist, daß über den gesamten Verschwenkbereich des Schaufelschildes (16) eine Unterkante (30) desselben sich im wesentlichen parallel zum ebenen Schaufelboden (11) bewegt, **dadurch gekennzeichnet,** daß die Führungspunkte (19; 49) in einem oberen Bereich des Schaufelschildes (16) angeordnet und entlang eines Bogenabschnitts geführt sind, wobei die Enden des Bogenabschnitts zum Schaufelboden (11) weisen.

2. Planierschaufel nach Anspruch 1, dadurch gekennzeichnet, daß die Führungspunkte (19; 49) im Bereich eines mittleren Drittels des Schaufelschildes (16) angeordnet sind, vorzugsweise etwas über der Mitte, und vorzugsweise jeder Seitenfläche (20) des Schaufelschildes (16) ein Führungspunkt (19; 49) zugeordnet ist.

3. Planierschaufel nach Anspruch 1 oder 2, dadurch gekennzeichnet, daß jeder Führungspunkt (49) durch einen gegenüber der entsprechenden Seitenfläche (20) des Schaufelschildes (16) vorstehenden Zapfen (50) gebildet ist, der zur Führung des Schaufelschildes (16) beim Verschwenken desselben in jeweils ein kreisbogenförmiges Langloch (51) in der korrespondierenden Schaufelseitenwand (12) hineinragt und in diesem geführt ist.

4. Planierschaufel nach Anspruch 1 oder 2, dadurch gekennzeichnet, daß jeder Führungspunkt (19) einen gegenüber der entsprechenden Seitenfläche des Schaufelschildes (16) vorstehenden Zapfen (27) aufweist, auf den ein Ende eines Führungshebels (28) schwenkbar gelagert ist, während das gegenüberliegende Ende des Führungshebels (28) um einen festen Drehpunkt, nämlich einen an der entsprechenden Schaufelseitenwand (12) angeordneten Zapfen (27), schwenkbar gelagert ist.

5. Planierschaufel nach Anspruch 4, dadurch gekennzeichnet, daß die Führungshebel (28) den den Seitenflächen (20) des Schaufelschildes (16) gegenüberliegenden Außenseiten der jeweiligen Schaufelseitenwand (12) zugeordnet sind.

6. Planierschaufel nach Anspruch 5, dadurch gekennzeichnet, daß die zur drehbaren Lagerung der oberen Enden der Führungshebel (28) dienenden zapfen (27) durch die ihnen zugerichtete Schaufelseitenwand (12) hindurchgeführt sind, insbesondere durch eine entsprechende Freimachung (31) in der jeweiligen Schaufelseitenwand (12), die vorzugsweise korrespondierend zu dem Schwenkweg des jeweiligen Zapfens (27) ausgebildet sind, beispielsweise kreisbogenförmig.

7. Planierschaufel nach Anspruch 3 oder 4, dadurch gekennzeichnet, daß die Länge der Führungshebel (28) bezogen auf den Abstand der Zapfen (27 bzw. 29) bzw. der Radius der kreisbogenförmigen Langlöcher (51) derart gewählt ist, daß das Schaufelschild (16) und die (obere) Drehachse (17) desselben beim Verschwenken auf- bzw. abbewegbar sind zum parallelen Führen der Unterkante (30) des Schaufelschildes (16) zum (ebenen) Schaufelboden (11).

8. Planierschaufel nach Anspruch 1, dadurch gekennzeichnet, daß die oberen Schwenkpunkte (18) drehbar auf den Zapfen (22) gelagerte Gleitstücke (21) aufweisen, die zwischen zwei parallelen, aufrechten Gleitflächen (23) am oberen Rand der entsprechenden Schaufelseitenwand (12) auf- und abbeweglich geführt sind.

9. Planierschaufel nach Anspruch 1, dadurch gekennzeichnet, daß das Schaufelschild (16) durch vorzugsweise zwei Druckmittelorgane (Hydraulikzylinder 32) verschwenkbar ist, wobei jedes Druckmittelorgan (Hydraulikzylinder 32) einerseits fest mit der entsprechenden Schaufelseitenwand (12) und andererseits etwa auf der Höhe der Führungspunkte (19; 49) am Schaufelschild (16) angelenkt ist.

10. Planierschaufel nach Anspruch 1, gekennzeichnet durch einen an das Fahrzeug (Radlader, Raupe etc.) ankuppelbaren Geräteträger (10), gegenüber dem der Schaufelkörper (Schaufelseitenwände 12; Schaufelboden 11) und das Schaufelschild (16) in einer aufrechten bzw. geneigten Querebene des Geräteträgers (10) um eine vorzugsweise mittig quergerichtet zu dieser Querebene verlaufende Mittelachse (45) kippbar verbunden ist, wobei der Geräteträger (10) vorzugsweise über vier Gleitführungen (41, 42) mit dem Schaufelkörper (Schaufelseitenwände 12; Querholm 15) verbunden ist.

11. Planierschaufel nach Anspruch 10, dadurch gekennzeichnet, daß jede der Gleitführungen (41, 42) zwei mit Abstand zueinander in parallelen Ebenen zur Ebene des Geräteträgers (10) liegende Führungswangen (43) aufweist, die mit den Schaufelseitenwänden (12) bzw. dem Querholm (15) fest verbunden sind, und vorzugsweise die zwischen den Führungswangen (43) geführten Bereiche von Querholmen (38, 39) des Geräteträgers (10) mit Gleitplatten (44) versehen sind.

12. Planierschaufel nach Anspruch 10 oder 11, dadurch gekennzeichnet, daß das Schaufelschild (16) und der Schaufelkörper (Schaufelboden 11; Schaufelseitenwände 12; Querholm 15) gegenüber dem Geräteträger (10) durch vorzugsweise zwei Druckmittelorgane (Hydraulikzylinder 46) verschwenkbar sind.

13. Planierschaufel nach Anspruch 12, dadurch gekennzeichnet, daß die Druckmittelorgane (Hydraulikzylinder 46) einerseits am Geräteträger (10) und andererseits am Schaufelkörper, nämlich am Querholm (15) desselben, angelenkt sind, wobei die Druckmittelorgane (Hydraulikzylinder 46) zwischen dem Geräteträger (10) und dem Querholm (15) vorzugsweise gleichmäßig, aber mit entgegengesetzt gerichtetem Hub betätigbar sind.

## Claims

1. A leveling shovel for arranging on a vehicle (bulldozer, wheeled loader etc.), having a plane shovel base (11) with opposed, upright shovel side walls (12), and having a shovel blade (16) which is mounted between the shovel side walls (12) on pivot points (18), which are movable up and down, and on two displaceable guide points (19; 49) located thereunder, and the shovel blade (16) being mounted so as to be movable in a reciprocating manner in the direction of the front or rear edge of the shovel base (11) in such a way, that a bottom edge (30) of the shovel blade (16) travels essentially parallel to the plane shovel base (11) in the entire pivoting area of the shovel blade (16), characterized in that the guide points (19; 49) are arranged in an upper region of the shovel blade (16) and are guided along an arc section, the ends of the arc section pointing towards the shovel base (11).

2. A leveling shovel as claimed in claim 1, characterized in that the guide points (19; 49) are arranged in the area of a center third of the shovel blade (16), preferably slightly above the center, a guide point (19; 49) preferably being associated to each side face (20) of the shovel blade (16).

3. A leveling shovel as claimed in claim 1 or 2, characterized in that each guide point (49) is formed by a journal (50) which projects relative to the corresponding side face (20) of the shovel blade (16), and, in order to guide the shovel blade (16) during pivoting of the same, protrudes into one circular-arc-shaped elongated hole (51), each in the corresponding shovel side walls (12) and is guided in the latter.

4. A leveling shovel as claimed in claim 1 or 2, characterized in that each guide point (19) has a journal (37) projecting relative to the corresponding side face of the shovel blade (16) and on which one end of a guide lever (28) is pivotably mounted, while the opposite end of the guide lever (28) is pivotably mounted about a fixed rotation point, namely a journal (27) arranged on the corresponding shovel side wall (12).

5. A leveling shovel as claimed in claim 4, characterized in that the guide levers (28) are associated to the outer sides of the respective shovel side walls (12) located opposite of the side faces (20) of the shovel blade (16).

6. A leveling shovel as claimed in claim 5, characterized in that the journals (27), which serve for rotatably mounting the upper ends of the guide levers (28), are passed through the shovel side wall (12) directed towards them, especially through a correponding clearance portion (31) in the respective shovel side walls (12), which are preferably designed to correspond to the pivoting path of the respective journal (27), for example in a circular-arc shape.

7. A leveling shovel as claimed in claim 3 or 4, characterized in that the length of the guide levers (28) relative to the distance between the journals (27 and 29) or the radius of the circular-arc-shaped elongated holes (51) is chosen such that the shovel blade (16) and the (upper) rotational axis (17) of same are movable up and down during pivoting, to guide the bottom edge (30) of the shovel blade (16) parallel to the (plane) shovel base (11).

8. A leveling shovel as claimed in claim 1, characterized in that the upper pivot points (18) have sliding pieces (21) which are rotatably mounted on the journals (22) and are guided so as to be movable up and down between two parallel, upright sliding faces (23) at the upper margin of the corresponding shovel side wall (12).

9. A leveling shovel as claimed in claim 1, characterized in that the shovel blade (16) is pivotable by preferably two pressure-medium members (hydraulic cylinders 32), each pressure-medium member (hydraulic cylinder 32) being firmly linked on one side to the corresponding shovel side wall (12) and being linked on the other side to the shovel blade (16) at about the level of the guide points (19; 49).

10. A leveling shovel as claimed in claim 1, characterized by an implement carrier (10) which can be coupled to the vehicle (wheeled loader, bulldozer etc.) and relative to which the shovel body (shovel side walls 12; shovel base 11) and the shovel blade (16) are connected so as to be tiltable in an upright and transverse plane of the implement carrier (10) about a center axis (45) preferably running centrally so as to be directed transversely to this transverse plane, the implement carrier (10) being preferably connected to the shovel body (shovel side walls 12; transverse spar 15) via four sliding guides (41, 42).

11. A leveling shovel as claimed in claim 10, characterized in that each sliding guide (41, 42) has two guide cheeks (43) which are located at a distance from one another in planes parallel to the plane of the implement carrier (10), the guide cheeks (43) being firmly connected to the shovel side walls (12) or the transverse spar (15), and preferably the regions of the transverse spars (38, 39) of the implement carrier (10) which are guided between the guide cheeks (43), being provided with sliding plates (44).

12. A leveling shovel as claimed in claim 10 or 11, characterized in that the shovel blade (16) and the shovel body (shovel base 11; shovel side walls 12; transverse spar 15) are pivotable relative to the implement carrier (10) by means of preferably two pressure-medium members (hydraulic cylinders 46).

13. A leveling shovel as claimed in claim 12, characterized in that the pressure-medium members (hydraulic cylinders 46) are linked, on the one hand, to the implement carrier (10) and, on the other hand, to the shovel body, namely to the transverse spar (15) of same, and the pressure-medium members (hydraulic cylinders 46), between the implement carrier (10) and the transverse spar (15), can be actuated preferably in an even manner, but with an oppositely directed lift.

## Revendications

1. Pelle de nivellement à agencer sur un véhicule (chargeur à roues, véhicule chenillé, etc.), comprenant un fond (11) plan, présentant des parois latérales de pelle (12) dressées, situées l'une en face de l'autre, et une lame (16) qui, sur des points de pivotement (18) déplaçables vers le haut et vers le bas et deux points de guidage (19; 49) sous-jacents amovibles, peut être déplacée en va-et-vient entre les parois latérales (12) de la pelle en direction du bord avant ou du bord arrière du fond (11) de la pelle de telle façon que, sur la totalité de la zone de pivotement de la lame de pelle (16), un bord inférieur (30) de celle-ci se déplace sensiblement parallèlement au fond plan (11) de la pelle, caractérisée en ce que les points de guidage (19; 49) sont agencés dans une zone supérieure de la lame de pelle (16) et sont guidés le long d'une section arquée, les extrémités de la section arquée étant orientées vers le fond (11) de la pelle.

2. Pelle de nivellement suivant la revendication 1, caractérisée en ce que les points de guidage (19; 49) sont agencés dans la zone d'un tiers central de la lame de pelle (16), de préférence un peu au-dessus du milieu, et en ce qu'un point de guidage (19; 49) est de préférence adjoint à chaque face latérale (20) de la lame de pelle (16).

3. Pelle de nivellement suivant l'une des revendications 1 et 2, caractérisée en ce que chaque point de guidage (49) est formé par un tourillon (50) qui fait saillie par rapport à la face latérale correspondante (20) de la lame de pelle (16) et qui, pour le guidage de la lame de pelle (16) lors du pivotement de celle-ci, pénètre dans un trou allongé (51) en forme d'arc de cercle prévu dans la paroi latérale correspondante (12) de la pelle et est guidé dans ce dernier.

4. Pelle de nivellement suivant l'une des revendications 1 et 2, caractérisée en ce que chaque point de guidage (19) présente un tourillon (27) qui fait saillie par rapport à la face latérale correspondante de la lame de pelle (16) et sur lequel une extrémité d'un levier de guidage (28) est supportée de manière à pouvoir pivoter, tandis que l'extrémité opposée du levier de guidage (28) est supportée de manière à pouvoir pivoter autour d'un point de rotation fixe, à savoir un tourillon (29) agencé sur la paroi latérale correspondante (12) de la pelle.

5. Pelle de nivellement suivant la revendication 4, caractérisée en ce que les leviers de guidage (28) sont adjacents aux faces externes des parois latérales (12) respectives qui sont situées à l'opposé des faces latérales (20) de la lame de pelle (16).

6. Pelle de nivellement suivant la revendication 5, caractérisée en ce que les tourillons (27) servant au support rotatif des extrémités supérieures des leviers de guidage (28) sont guidés à travers la paroi latérale de pelle (12) tournée vers elles, en particulier à travers un ajour correspondant (31) dans la paroi latérale de pelle (12) respective, ces ajours étant de préférence configurés d'une manière correspondant à la course de pivotement du tourillon respectif (27), par exemple en forme d'arc de cercle.

7. Pelle de nivellement suivant l'une des revendications 3 et 4, caractérisée en ce que la longueur du levier de guidage (28) est choisie par rapport à la distance des tourillons (27 et respectivement 29) ou respectivement au rayon des trous allongés en forme d'arc de cercle (51) de façon que la lame de pelle (16) et l'axe de rotation (supérieur) (17) de celle-ci soient déplaçables vers le haut et vers le bas au cours du pivotement en vue d'obtenir un guidage du bord inférieur (30) de la lame de pelle (16) qui soit parallèle au fond (plan) (11) de la pelle.

8. Pelle de nivellement suivant la revendication 1, caractérisée en ce que les points de pivotement supérieurs (18) présentent des pièces coulissantes (21) qui sont supportées de manière à pouvoir pivoter sur les tourillons (22) et qui sont guidées de manière amovible vers le haut et vers le bas entre deux surfaces de glissement (23) verticales, parallèles, au bord supérieur de la paroi latérale correspondante (12) de la pelle.

9. Pelle de nivellement suivant la revendication 1, caractérisée en ce que la lame de pelle (16) peut être amenée à pivoter par de préférence deux organes à agent sous pression (vérins hydrauliques 32), chaque organe à agent sous pression (vérins hydrauliques 32) étant articulé, d'une part, de manière fixe à la paroi latérale de pelle (12) correspondante et, d'autre part, sur la lame de pelle (16) environ à la hauteur des points de guidage (19; 49).

10. Pelle de nivellement suivant la revendication 1, caractérisée par un porte-outil (10) qui peut être accouplé sur le véhicule (chargeuse à roues, véhicule sur chenilles, etc.) et par rapport auquel le corps de pelle (parois latérales 12; fond 11) et la lame de pelle (16) sont reliés de manière à pouvoir basculer, dans un plan transversal vertical ou incliné du porte-outil (10), autour d'un axe médian (45) qui s'étend de préférence centralement en étant dirigé transversalement à ce plan transversal, le porte-outil (10) étant de préférence relié au corps de pelle (parois latérales 12; traverse 15) de préférence par l'intermédiaire de quatre guidages coulissants (41, 42).

11. Pelle de nivellement suivant la revendication 10, caractérisée en ce que chacun des guidages coulissants (41, 42) présente deux ailes de guidage (43) qui sont situées à distance l'une de l'autre dans des plans parallèles au plan du porte-outil (10) et qui sont reliées de manière fixe aux parois latérales (12) de la pelle ou respectivement à la traverse (15) et en ce que de préférence les zones des traverses (38, 39) du porte-outil (10), qui sont guidées entre les ailes de guidage (43), sont dotées de plaques de glissement (44).

12. Pelle de nivellement suivant l'une des revendications 10 et 11, caractérisée en ce que la lame de pelle (16) et le corps de pelle (fond 11; parois latérales 12; traverse 15) peuvent être amenés à pivoter par rapport au porte-outil (10) par de préférence deux organes à agent sous pression (vérins hydrauliques 46).

13. Pelle de nivellement suivant la revendication 12, caractérisée en ce que les organes à agent sous pression (vérins hydrauliques 46) sont articulés, d'une part, sur le porte-outil (10) et, d'autre part, sur le corps de pelle, à savoir sur la traverse (15), les organes à agent sous pression (vérins hydrauliques 46) pouvant être actionnés entre le porte-outil (10) et la traverse (15) de préférence de manière uniforme, mais avec des courses dirigées en sens opposés.
